# EUROPÄISCHE PATENTSCHRIFT

(11) **EP 1 217 918 B1**
(45) Veröffentlichungstag und Bekanntmachung des Hinweises auf die Patenterteilung: **16.07.2003**
(21) Anmeldenummer: 00965891.5
(22) Anmeldetag: 22.08.2000
(51) Int. Cl.: A47B 3/00, A47B 7/02

(54) **TISCH MIT VERSCHWENKBARER TISCHPLATTE**
TABLE WITH PIVOTABLE TABLE-TOP
TABLE A PLATEAU PIVOTANT

(30) Priorität: 23.08.1999 WO PCT/EP99/06179
(43) Veröffentlichungstag der Anmeldung: 03.07.2002
(73) Patentinhaber: WILKHAHN WILKENING + HAHNE GMBH + CO., 31848 Bad Münder 2 (DE); Iglseder, Heinrich, 31552 Rodenberg (DE); Thode, Jürgen, 45133 Essen (DE)
(72) Erfinder: THODE, Jürgen, 45133 Essen (DE); STÖRIKO, Andreas, I-20121 Milano (IT); IGLSEDER, Heinrich, 31552 Rodenberg (DE)
(74) Vertreter: Tetzner, Michael, Dipl.-Ing.
(86) Internationale Anmeldenummer: EP0008194
(87) Internationale Veröffentlichungsnummer: WO01013762

(56) Entgegenhaltungen:
- WO-A-00/10426
- DE-A- 19 837 987
- DE-C- 65 233
- DE-U- 9 417 585
- US-A- 3 786 766

## Beschreibung

Die Erfindung betrifft einen Tisch mit einer Tischplatte und einem Tischgestell, wobei die Tischplatte am Tischgestell um eine horizontale Schwenkachse verschwenkbar anscharniert ist. Das Tischgestell weist ein horizontales Trägerelement, wenigstens einen Stützteil zur Abstützung der Tischplatte sowie ein oder mehrere am Stützteil angekoppelte Tischbeine auf. Der Stützteil ist zwischen einer Arbeitsstellung und einer Stapelstellung quer zur Schwenkachse verstellbar oder um eine vertikale Achse verschwenkbar am Trägerelement angekoppelt.

Derartige Tische sind beispielsweise als Konferenzraum-Tische bekannt. Abhängig von der Belegung eines Konferenzraumes muß eine unterschiedliche Anzahl von Tischen aufgestellt werden. Die nicht benötigten Tische werden platzsparend gestapelt.

Aus der EP-A-0 572 770 ist ein Tisch gemäß dem Oberbegriff des Anspruches 1 bekannt. Dieser Tisch weist zwei Tischbeine auf, die als vertikale Stützstreben ausgebildet sind und im Bodenbereich horizontale Traversen tragen, die sich über Füße auf dem Boden abstützen. Die Traversen der Tischbeine sind in der Arbeitsstellung der Tischplatte zueinander parallel und verlaufen in Richtung der Tischtiefe. Um diesen Tisch von der Arbeits- in die Stapelstellung zu bringen, müssen zunächst beide Stützstreben nach innen geklappt werden, um anschließend die Tischplatte nach unten zu klappen. Für diesen Vorgang sind üblicherweise zwei Personen erforderlich.

Aus der DE 94-U-17 585 ist ein Klapptisch gemäß dem Oberbegriff des Anspruches 1 bekannt, bei dem die Stützteile über drehbar gelagerte Scharnierbeschläge an der Tischplatte befestigt sind. Zum Abklappen der Tischplatte müssen die beiden Stützteile möglichst gleichzeitig um ihren zugehörigen Beschlag gedreht werden. Sobald beide Stützteile zueinander fluchtend ausgerichtet sind, ist ein Abklappen der Tischplatte relativ zum Tischgestell möglich.

Aus der DE-A-198 37 987 ist ferner ein weiterer Klapptisch gemäß dem Oberbegriff des Anspruches 1 bekannt, wobei die Tischplatte an einem Tischgestell um eine horizontale Schwenkachse verschwenkbar anscharniert ist und ein Stützteil quer zur Schwenkachse zwischen einer Arbeitsstellung und einer Stapelstellung verstellbar oder um eine vertikale Achse verschwenkbar ist. Die Stützteile lassen sich gegenüber der Tischplatte derart verstellen, daß diese nicht mehr unterfangen wird, so daß anschließend die Tischplatte um die horizontale Schwenkachse abgeklappt werden kann.

Der Erfindung liegt daher die Aufgabe zugrunde, den Tisch gemäß dem Oberbegriff des Anspruches 1 dahingehend zu verbessern, daß es auch für eine Person in einfacher Art und Weise möglich ist, den Tisch von der Arbeits- in die Stapelstellung bzw. umgekehrt zu bringen.

Diese Aufgabe wird durch die Merkmale des Anspruches 1 gelöst.

Weitere Ausgestaltungen der Erfindung sind Gegenstand der Unteransprüche.

Erfindungsgemäß weist der Tisch eine Tischplatte und ein Tischgestell auf, wobei das Tischgestell ein horizontales Trägerelement, wenigstens einen Stützteil zur Abstützung der Tischplatte sowie ein oder mehrere am Stützteil angekoppelte Tischbeine aufweist. Die Tischplatte ist am Trägerelement um eine horizontale Schwenkachse verschwenkbar anscharniert und der Stützteil ist zwischen einer Arbeitsstellung und einer Stapelstellung quer zur Schwenkachse verstellbar oder um eine vertikale Achse verschwenkbar am Trägerelement angekoppelt. Zwischen der Tischplatte und dem Stützteil sind ferner Kopplungsmittel vorgesehen, die ein gemeinsames Verschwenken bzw. Drehen von Tischplatte und am Stützteil angekoppeltem Tischbein bewirken.

Hierdurch kann, ggf. nach einer Entriegelung, der Tisch durch einfaches Abklappen der Tischplatte von der Arbeits- in die Stapelstellung gebracht werden. Die Tischbeine werden dabei automatisch mit verschwenkt bzw. gedreht. Umgekehrt kann der Tisch durch Anheben der Tischplatte ebenfalls auf einfache Art und Weise von einer Person in die Arbeitsstellung gebracht werden.

In einer besonderen Ausgestaltung der Erfindung sind die Tischbeine als vertikale Stützstreben ausgebildet, die im Bodenbereich horizontale Traversen tragen, die sich über Füße bzw. Rollen auf dem Boden abstützen. Die Traversen sind dabei außerhalb des Schwenkbereichs der Tischplatte angeordnet und sind in der Arbeitsstellung der Tischplatte zueinander parallel und in Richtung der Tischtiefe verlaufend und in der Stapelstellung in Folge der Verstellung der Stützteile zueinander im Winkel stehend angeordnet.

Die Winkelstellung der Traversen in der Stapelstellung gewährleistet auch in dieser Stellung ein selbständiges Stehen des Tisches mit abgeklappter Tischplatte. Sind die Traversen mit Rollen versehen, läßt sich der Tisch auch in der Stapelstellung auf einfache Art und Weise verfahren. Außerdem gewährleistet auch die Winkelstellung der Traversen, daß mehrere Tische in der Stapelstellung ineinander geschoben bzw. hintereinander gestellt werden können, wodurch sich eine sehr platzsparende Anordnung der Tische in der Stapelstellung ergibt.

Weitere Ausgestaltungen und Vorteile der Erfindung werden anhand der Beschreibung einiger Ausführungsbeispiele und der Zeichnung näher erläutert.

In der Zeichnung zeigen
- Fig.1: eine dreidimensionale Teilansicht des Tisches gemäß einem ersten Ausführungsbeispiel,
- Fig.2: eine schematische Seitenansicht des Tisches gemäß Fig.1 in der Arbeitsstellung,
- Fig.3: eine schematische Unteransicht des Tisches gemäß Fig.1 in der Arbeitsstellung,
- Fig.4: eine schematische Seitenansicht des Tisches gemäß Fig.1 in der Stapelstellung,
- Fig.5: eine schematische Draufsicht des Tisches gemäß Fig.1 in der Stapelstellung,
- Fig.6: eine dreidimensionale Teilansicht des Tisches gemäß einem zweiten Ausführungsbeispiel,
- Fig.7: eine schematische Seitenansicht des Tisches gemäß Fig.6 in der Arbeitsstellung,
- Fig.8: eine schematische Unteransicht des Tisches gemäß Fig.6 in der Arbeitsstellung,
- Fig.9: eine schematische Seitenansicht des Tisches gemäß Fig.6 in der Stapelstellung,
- Fig.10: eine schematische Draufsicht des Tisches gemäß Fig.6 in der Stapelstellung,
- Fig.11: eine Seitenansicht eines Tisches in der Arbeitsstellung gemäß einem dritten Ausführungsbeispiel,
- Fig.12: eine Unteransicht des Tisches gemäß Fig.11 in der Arbeitsstellung,
- Fig.13: eine Rückansicht des Tisches gemäß Fig.11 in der Stapelstellung,
- Fig.14: eine Detailansicht gemäß Fig.12 im Bereich der Stützelemente,
- Fig.15: eine Schnittdarstellung längs der Linie A-A der Fig.14,
- Fig.16: eine Schnittdarstellung längs der Linie B-B der Fig.14,
- Fig.17: eine Seitenansicht zweier ineinandergestapelter Tische,
- Fig.18: eine Aufsicht zweier ineinandergestapelter Tische.

In den Fig.1 bis 5 ist ein erstes Ausführungsbeispiel dargestellt. Der Tisch besteht im wesentlichen aus einer Tischplatte 10 und einem Tischgestell, wobei die Tischplatte am Tischgestell um eine horizontale Schwenkachse 11.1 verschwenkbar anscharniert ist. Das Tischgestell weist ein horizontales Trägerelement 12, wenigstens einen Stützteil 14 zur Abstützung der Tischplatte 10 sowie ein oder mehrere am Stützteil drehfest angekoppelte Tischbeine 18 auf. Der Stützteil 14 ist zwischen einer Arbeitsstellung (Fig.2, 3) und einer Stapelstellung (Fig.4, 5) quer zur Schwenkachse 11.1 verstellbar bzw. um eine vertikale Achse 14.4 verschwenkbar am Trägerelement 12 angekoppelt. Die Tischplatte 10 ist über Scharniere 11 am Trägerelement 12 verschwenkbar anscharniert.

Der Tisch weist ferner eine quer zum Trägerelement 12 angeordnete Querzarge 21 auf, die in einem annähernd kreisförmig gebogenen Mittelteil 21.1 eine Nut 21.2 vorsieht.

Der nach Art eines Auslegers ausgebildete Stützteil 14. ist mit seinem einen Ende 14.5 gelenkig am Trägerelement 12 gehaltert, während das andere Ende 14.6 in der Nut 21.2 der Querzarge 21 geführt ist. Das Ende 14.6 ist dabei beispielsweise als Führungszapfen oder Führungsrolle ausgebildet. Zumindest in der Arbeitsstellung des Tisches ist eine geeignete Arretierung vorzusehen, um das Ende 14.6 des Stützelements 14 an dem einen Ende der Nut 21.2 lösbar zu fixieren. Dies kann beispielsweise durch eine entsprechende Ausgestaltung der Nut oder sonstige Mittel bewirkt werden.

In der Arbeitsstellung des Tisches ist der Stützteil 14 mit einem Winkel von beispielsweise 45° zur Verlängerung des Trägerelements 12 ausgerichtet.

Das Tischbein 18 ist in seinem unteren Bereich mit einer Traverse 16 versehen, die wiederum Füße bzw. Rollen 17 aufweist. In der Arbeitsstellung des Tisches ist die Traverse im wesentlichen senkrecht zum Trägerelement 12 ausgerichtet (siehe Fig.3). Nachdem das Tischbein 18 starr mit dem Stützelement 14 verbunden ist, wird die Traverse 16 bei einer Schwenkbewegung des Stützteils 14 entsprechend mitbewegt. In der Stapelstellung sind die beiden gegenüberliegenden Traversen V-förmig zueinander ausgerichtet (siehe Fig.5). In dieser Stellung können mehrere Tische platzsparend ineinander gestapelt werden. Ein derartiges Stapeln ist dann besonders einfach, wenn die Traversen mit Rollen 17 versehen sind, so daß die abgeklappten Tische ohne Mühe verfahren werden können.

In den Fig.6 bis 10 ist ein zweites Ausführungsbeispiel dargestellt, bei dem wiederum zwischen Tischplatte und Stützteil Kopplungsmittel vorgesehen sind, die ein gemeinsames Verschwenken bzw. Drehen von Tischplatte und Tischbein bewirken.

Für entsprechende Teile wurden die gleichen Bezugszeichen wie in Fig.1 verwendet.

Auch hier ist die Tischplatte 10 über Scharniere 11 am Trägerelement 12 verschwenkbar gehaltert. Der Stützteil 14 ist wiederum mit seinem einen Ende 14.5 gelenkig am Trägerelement 12 gehaltert. An diesem Ende 14.5 ist auch das Tischbein 18 befestigt.

Die Kopplungsmittel zum gemeinsamen Verschwenken von Tischplatte und Stützteil werden im dargestellten Ausführungsbeispiel durch Zahnräder, insbesondere durch zwei Kegelräder 22.1, 22.2 gebildet. Das eine Kegelrad 22.1 ist dabei mit dem Stützelement 14 im Bereich seines Endes 14.5 befestigt, während das andere Kegelrad 22.2, das mit dem Kegelrad 22.1 in Eingriff steht, an der Querzarge 21 bzw. auf der Tischplatte 10 fixiert ist.

Nachdem die auf die Tischplatte 10 wirkenden Kräfte nicht allein durch die Kegelräder aufgefangen werden können, ist der Stützteil 14 als Ausleger ausgebildet, auf dem sich die Tischplatte abstützen kann (siehe Fig.8). Der Ausleger ist dabei in der Arbeitsstellung des Tisches in geeigneter Weise lösbar zu arretieren.

In der Arbeitsstellung ist das Stützelement 14 in einem Winkel zum Trägerelement 12 ausgerichtet. Wird die Tischplatte 10 jedoch in die Stapelstellung geschwenkt (siehe Fig.10), stehen das Stützelement 14 und das Trägerelement 12 parallel zueinander. Durch das Verschwenken des Stützelements 14 wird auch das Tischbein gedreht, so daß die Traverse 16 wiederum einen Winkel von etwa 45°zur Tischplatte 10 einnimmt und dadurch einen geringeren Stapelplatz benötigt.

Anhand der Fig.11 bis 18 wird im folgenden ein drittes, bevorzugtes Ausführungsbeispiel beschrieben. Auch hier wurden wiederum für gleiche Teile dieselben Bezugszeichen verwendet.

Der Tisch besteht im wesentlichen aus einer Tischplatte 10 und einem Tischgestell, das ein horizontales Trägerelement 12, wenigstens einen Stützteil 14 zur Abstützung der Tischplatte sowie ein oder mehrere am Stützteil angekoppelte Tischbeine 18 aufweist. Die Tischplatte 10 ist am Trägerelement 12 über Scharniere 11 um eine horizontale Schwenkachse verschwenkbar anscharniert. Der Stützteil 14 ist zwischen einer Arbeitsstellung (Fig.11) und einer Stapelstellung (Fig.13) quer zur Schwenkachse verstellbar bzw. um eine vertikale Achse 14.4. verschwenkbar am Trägerelement 12 angekoppelt.

Zwischen Tischplatte 10 und Stützteil 14 sind ferner Kopplungsmittel vorgesehen, die ein gemeinsames Verschwenken bzw. Drehen von Tischplatte 10 und am Stützteil 14 angekoppeltem Tischbein 18 bewirken. Diese Kopplungsmittel werden bei diesem Ausführungsbeispiel dadurch gebildet, daß der mit seinem einen Ende 14.5 am Trägerelement 12 angelenkte Stützteil 14 mit seinem anderen Ende 14.6 in einem an der Tischplatte 10 befestigten Führungsprofil 23 geführt ist. Das Führungsprofil ist zargenartig ausgebildet und weist eine Führungsnut 23.2 auf, in der das Ende 14.6 des Stützteils 14 mittels eines geeigneten Lagers 24 geführt ist.

Wie sich insbesondere Fig.12 entnehmen läßt, ist an jedem Ende des Trägerelements 12 ein erster Stützteil 14 angelenkt, der jeweils mit einem Tischbein 18 verbunden ist. Neben dem ersten Stützteil 14 ist ferner ein zweiter Stützteil 15 vorgesehen, der ebenfalls um die vertikale Achse 14.4, jedoch unabhängig vom ersten Stützteil 14 verschwenkbar ist. Dieser zweite Stützteil 15 steht mit seinem der vertikalen Achse 14.4 gegenüberliegenden Ende 15.1 ebenfalls mit dem Führungsprofi 23 in Kontakt. Das Ende 15.1 des zweiten Stützteils 15 ist auf seiner der Tischplatte 10 zugewandten Oberseite mit einem geeigneten Lager 15.2 versehen, das mit einer entsprechenden Führungsbahn 23.2 des Führungsprofils 23 zusammenwirkt. Das Lager 15.2 kann beispielsweise durch ein Rollenlager gebildet werden, das auf der Führungsbahn 23.2 abrollen kann.

Wie sich insbesondere Fig.12 entnehmen läßt, sind der erste Stützteil 14 und der zweite Stützteil 15 in der Arbeitsstellung des Tisches etwa V-förmig zueinander angeordnet. Der erste Stützteil 14 dient neben der Abstützung der Tischplatte 10 auch als Verbindungsglied zwischen der Tischplatte 10 und den Tischbeinen 18, um die synchrone Drehung der Beine beim Abklappen der Tischplatte zu bewirken. Der zweite Stützteil 15 dient im wesentlichen zur zusätzlichen Abstützung der Tischplatte und hat bei diesem Ausführungsbeispiel außerdem die Aufgabe, die Tischplatte in der Arbeitsstellung zu arretieren.

Der zweite Stützteil 15 ist außerdem durch ein nicht näher dargestelltes Federelement derart vorgespannt, daß er sich selbsttätig von der Stapelstellung in die Arbeitsstellung bewegt, sobald die Tischplatte horizontal ausgerichtet ist. Am Ende seiner Bewegung kommt das Ende 15.1 des zweiten Stützteils 15 mit einem lediglich schematisch angedeuteten Arretiermechanismus 25 in Arretierkontakt.

Der erste Stützteil 14 bewegt sich somit während des gesamten Schwenkvorgangs der Tischplatte von der Stapelstellung zur Arretierstellung des Stützelements. Das zweite Stützelement 15 wird hingegen erst dann aufgrund des Federelements selbsttätig ausgeschwenkt, wenn die Tischplatte in die horizontale Arbeitsstellung gebracht worden ist. Zur Entriegelung des arretierten zweiten Stützelements 15 ist ein Entriegelungsmechanismus 26 vorgesehen, der in den Fig.12, 13 und 14 schematisch angedeutet ist und mit dem Arretiermechanismus 25 in Wirkverbindung steht.

Der Entriegelungsmechanismus 26 weist beispielsweise an seinem einen Ende 26.1 einen geeignet ausgebildeten Handgriff auf, mit dessen Hilfe der Entriegelungsmechanismus in Richtung des Pfeils 27 (Fig.12) bewegt werden kann. Ein Mitnehmerzapfen 26.2 kommt bei der Bewegung in Richtung des Pfeiles 27 mit dem zweiten Stützteil 15 in Kontakt und nimmt diesen mit.

In der Stapelstellung des Tisches liegen die beiden Stützteile 14 und 15 etwa parallel zueinander und in Verlängerung des Trägerelements 12.

Im Rahmen der Erfindung ist es jedoch auch denkbar, daß der Arretiermechanismus 25 lediglich als einfacher, ggf. gedämpfter Anschlag ausgebildet ist, an dem der ausgeklappte zweite Stützteil 15 anliegt und durch die nicht dargestellte Feder gehalten wird. Der Entriegelungsmechanismus 26 könnte dann in der oben beschriebenen Art und Weise ausgestaltet werden, wobei er lediglich die Funktion hat, den zweiten Stützteil 15 mitzunehmen, um ein Verschwenken der Tischplatte zu ermöglichen.

Die Tischbeine 18 sind als vertikale Stützstreben ausgebildet, die im Bodenbereich Traversen 16 tragen, die sich über Füße bzw. Rollen 17 auf dem Boden abstützen. Die Traversen 16 sind dabei außerhalb des Schwenkbereichs der Tischplatte 10 angeordnet, d.h. die untere Kante 10.1 der abgeklappten Tischplatte endet oberhalb der Traversen 16, wie in Fig.17 gezeigt.

Die Traversen sind im wesentlichen horizontal, d.h. quer zu den Tischbeinen 18 ausgebildet. Im dargestellten Ausführungsbeispiel weist der Tisch zwei Beine auf, die jeweils an einem Ende des Trägerelements 12 angeordnet sind.

Fig.12 läßt erkennen, daß die Traversen 16 der Tischbeine 18 in der Arbeitsstellung der Tischplatte 10 zueinander parallel und in Richtung der Tischtiefe verlaufen. In der in den Fig.17 und 18 gezeigten Stapelstellung erkennt man, daß die Traversen 14 infolge der Verstellung durch die Stützteile 14 zueinander im Winkel stehen. So steht jede Traverse beispielsweise in einem Winkel von etwa 45° zur Tischplatte 10.

Durch diese Winkelstellung kann der Tisch auch mit abgeklappter Tischplatte 10 noch selbständig stehen, ohne daß dadurch beim Ineinanderstapeln von mehreren Tischen ein größerer Stauraum erforderlich ist. Zwar ragen die schräg gestellten Traversen in der Aufsicht gemäß Fig.18 über die Tischplatte hinaus, jedoch lassen sich dennoch ineinandergestapelte Tische unmittelbar aneinanderstoßend ineinanderstapeln.

Die oben beschriebenen verschiedenen Ausführungsbeispiele des Tisches zeichnen sich dadurch aus, daß sie problemlos von einer Person von der Arbeits- in die Stapelstellung bzw. umgekehrt gebracht werden können, da durch die Kopplungsmittel ein synchrones Verdrehen der Tischbeine mit Traversen beim Verschwenken der Tischplatte bewirkt wird. In Kombination mit dem selbständigen Stehen des Tisches bei abgeklappter Tischplatte ergibt sich eine weitere Vereinfachung. Weisen die Tische zusätzlich noch Rollen auf, können die Tische auch bei größeren Dimensionen auf einfacher Art und Weise von einer Person zusammengeklappt bzw. aufgeklappt und verfahren werden.

## Patentansprüche

1. Tisch mit einer Tischplatte (10) und einem Tischgestell, wobei
- das Tischgestell ein horizontales Trägerelement (12), wenigstens einen Stützteil (14) zur Abstützung der Tischplatte (10) sowie ein oder mehrere am Stützteil angekoppelte Tischbeine (18) aufweist,
- die Tischplatte (10) am Tischgestell um eine horizontale Schwenkachse (11.1) verschwenkbar anscharniert ist,
- und wobei der Stützteil (14) zwischen einer Arbeitsstellung und einer Stapelstellung quer zur Schwenkachse (11.1) verstellbar oder um eine vertikale Achse (14.4) verschwenkbar am Trägerelement (12) angekoppelt ist,
**dadurch gekennzeichnet, daß** zwischen Tischplatte (10) und Stützteil (14) Kopplungsmittel (21; 22) vorgesehen sind, die ein gemeinsames Verschwenken bzw. Drehen von Tischplatte (10) und am Stützteil (14) angekoppeltem Tischbein (18) bewirken.

2. Tisch nach Anspruch 1, **dadurch gekennzeichnet, daß** die Kupplungsmittel dadurch gebildet werden, daß der mit seinem einen Ende (14.5) am Trägerelement (12) angelenkte Stützteil (14) mit seinem anderen Ende (14.6) in einem an der Tischplatte (10) befestigten Führungsprofil (21, 23) geführt ist.

3. Tisch nach Anspruch 2, **dadurch gekennzeichnet, daß** das Führungsprofil durch eine Zarge (21) gebildet wird, die eine Führungsnut (21.2) für den Stützteil (14) aufweist.

4. Tisch nach Anspruch 1, **dadurch gekennzeichnet, daß** der Stützteil (14) mit einem Ende gelenkig am Trägerelement (12) gehaltert ist und mit dem anderen Ende in der Arbeitsstellung des Tisches an einer Arretierung lösbar fixiert ist.

5. Tisch nach Anspruch 1, **dadurch gekennzeichnet, daß** an den beiden Enden des Trägerelements (12) jeweils wenigstens ein verschwenkbarer Stützteil (14) vorgesehen ist.

6. Tisch nach Anspruch 1, **dadurch gekennzeichnet, daß** an den beiden Enden des Trägerelements (12) jeweils ein erster und ein zweiter verschwenkbarer Stützteil (14, 15) vorgesehen ist.

7. Tisch nach Anspruch 1, **dadurch gekennzeichnet, daß** an den beiden Enden des Trägerelements (12) jeweils ein erster und ein zweiter verschwenkbarer Stützteil (14, 15) vorgesehen ist, die um eine gemeinsame Achse verschwenkbar sind, wobei die beiden Stützteile in der Arbeitsstellung des Tisches V-förmig zueinander angeordnet sind.

8. Tisch nach Anspruch 6, **dadurch gekennzeichnet, daß** der zweite Stützteil (14) selbsttätig mittels eines Federelements von der Stapelstellung in die Arbeitsstellung bewegbar ist.

9. Tisch nach Anspruch 1, **dadurch gekennzeichnet, daß** die Kopplungsmittel durch Zahnräder, insbesondere durch Kegelräder (22.1, 22.2) gebildet werden.

10. Tisch nach Anspruch 1, **dadurch gekennzeichnet, daß** die Tischbeine als vertikale Stützstreben ausgebildet sind, die im Bodenbereich Traversen (16) tragen, die sich über Füße bzw. Rollen auf dem Boden abstützen, und daß die Traversen außerhalb des Schwenkbereichs der Tischplatte angeordnet sind.

11. Tisch nach Anspruch 10, **dadurch gekennzeichnet, daß** die Traversen (16) der Tischbeine (18) in der Arbeitsstellung der Tischplatte (10) zueinander parallel und in Richtung der Tischtiefe verlaufen und in der Stapelstellung in Folge der Verstellung der Stützteile (14) zueinander im Winkel stehen.

## Claims

1. Table with a table top (10) and a table frame, wherein
- the table frame has a horizontal beam (12), at least one support part (14) for supporting the table top (10) and one or more table legs (18) coupled to the support part,
- the table top (10) is hinged on the table frame so as to be pivotable about a horizontal pivot axis (11.1),
- and the support part (14) is movable transversely with respect to the pivot axis (11.1) between a working position and a stacking position or is coupled to the beam (12) so as to be pivotable about a vertical axis (14.4),
**characterised in that** between the table top (10) and the support part (14) coupling means (21; 22) are provided which effect common pivoting or turning of the table top (10) and of the table leg (18) coupled to the support part (14).

2. Table as claimed in Claim 1, **characterised in that** the coupling means are constructed in such a way that the support part (14) articulated by one end (14.5) on the beam (12) is guided with its other end (14.6) in a guide profile (21, 23) fixed on the table top (10).

3. Table as claimed in Claim 2, **characterised in that** the guide profile is formed by a frame (21) which has a guide groove (21.2) for the support part (14).

4. Table as claimed in Claim 1, **characterised in that** the support part (14) is held with one end articulated on the beam (12) and with the other end 14.6 is releasably fixed to a locking means in the working position of the table.

5. Table as claimed in Claim 1, **characterised in that** at least one pivotable support part (14) is provided at each of the two ends of the beam (12).

6. Table as claimed in Claim 1, **characterised in that** a first and a second pivotable support part (14, 15) is provided at each of the two ends of the beam (12).

7. Table as claimed in Claim 1, **characterised in that** a first and a second pivotable support part (14, 15) is provided at each of the two ends of the beam (12), these support parts being pivotable about a common axis and disposed approximately in the shape of a V relative to one another in the working position of the table.

8. Table as claimed in Claim 6, **characterised in that** the second support part (14) can be moved automatically by means of a spring element from the stacking position into the working position.

9. Table as claimed in Claim 1, **characterised in that** the coupling means are formed by toothed wheels, particularly by mitre wheels (22.1, 22.2).

10. Table as claimed in Claim 1, **characterised in that** the table legs are constructed as vertical supporting struts which in the base region bear horizontal crossbars (16) which are supported on the floor by way of feet or castors, and that the crossbars are disposed outside the pivoting range of the table top.

11. Table as claimed in Claim 10, **characterised in that** in the working position of the table top (10) the crossbars (16) of the table legs (18) are parallel to one another and extend in the direction of the depth of the table, whilst in the stacking position they are disposed at an angle following the movement of the support parts (14) relative to one another.

## Revendications

1. Table avec un panneau de table (10) et un piètement, dans laquelle
- le panneau de table est muni d'un élément portant horizontal (12), d'au moins une partie d'appui (14) pour faciliter l'appui du panneau de table (10) ainsi que d'un ou plusieurs pieds de table accouplés à la partie d'appui,
- le panneau de table (10) est fixé en charnière de façon à pouvoir pivoter autour d'un axe de pivotement horizontal (11.1),
- et dans laquelle la partie d'appui (14) est réglable de manière transversale par rapport à l'axe de pivotement (11.1) entre une position de travail et une position d'empilage ou peut pivoter autour d'un axe vertical (14.4) et est accouplée à l'élément portant (12),
**caractérisée en ce que**, entre le panneau de table (10) et la partie d'appui (14), des éléments de couplage (21; 22) sont prévus, qui provoquent un pivotement ou rotation commune du panneau de table (10) et du pied de table (18) accouplé à la partie d'appui (14).

2. Table selon la revendication 1, **caractérisée en ce que** les éléments de couplage sont formés de sorte que la partie d'appui (14) fixée en articulation par l'une de ses extrémités (14.5) à l'élément portant (12), est guidée par son autre extrémité (14.6) dans un profil de guidage (21, 23) fixé au panneau de table (10).

3. Table selon la revendication 2, **caractérisée en ce que** le profil de guidage est formé par un châssis (21), disposant d'une rainure de guidage (21.1) pour la partie d'appui (14).

4. Table selon la revendication 1, **caractérisée en ce que** la partie d'appui (14) est fixée en charnière par une extrémité à l'élément portant (12) et l'autre extrémité est fixée de façon détachable à un arrêt en position de travail de la table.

5. Table selon la revendication 1, **caractérisée en ce que** les deux extrémités de l'élément portant (12) disposent au moins d'une partie d'appui (14) pivotante.

6. Table selon la revendication 1, **caractérisée en ce que** les deux extrémités de l'élément portant (12) disposent d'une première et d'une deuxième partie d'appui (14, 15).

7. Table selon la revendication 1, **caractérisée en ce que** les deux extrémités de l'élément portant (12) disposent d'une première et d'une deuxième partie d'appui (14, 15), pouvant être pivotées de concert autour d'un axe commun, où les deux parties d'appui, en position de travail de la table, sont arrangées en forme de V l'une par rapport à l'autre.

8. Table selon la revendication 6, **caractérisée en ce que** la deuxième partie d'appui (14) se déplace sans aucune aide par un élément de ressort de la position d'empilage dans la position de travail.

9. Table selon la revendication 1, **caractérisée en ce que** les éléments de couplage sont formés par des roues dentées, en particulier des roues coniques (22.1, 22.2).

10. Table selon la revendication 1, **caractérisée en ce que** les pieds de table sont réalisés en contreforts d'appui verticaux, qui sont portés par des traverses (16) au niveau du sol, qui s'appuient sur des pieds ou des rouleaux sur le sol, et les traverses sont posées en dehors du rayon de pivotement du panneau de table.

11. Table selon la revendication 11, **caractérisée en ce que** les traverses (16) des pieds de table (18) en position de travail du panneau de table (10) sont parallèles en direction de la profondeur de la table et se trouvent en position d'empilage suite au déplacement des parties d'appui (14), disposées selon un angle l'une par rapport à l'autre.
